# EUROPÄISCHE PATENTSCHRIFT

(11) **EP 0 006 982 B1**
(45) Veröffentlichungstag und Bekanntmachung des Hinweises auf die Patenterteilung: **26.05.1982**
(21) Anmeldenummer: 79101358.4
(22) Anmeldetag: 04.05.1979
(51) Int. Cl.: H01R 4/10

(54) **Verbindung eines Leiterdrahtes mit einem Klemmenstück sowie Verfahren zur Herstellung dieser Verbindung**
Connection of a wire conductor to a terminal and method for manufacturing such a connection
Raccordement d'un fil conducteur avec une borne et procédé pour la réalisation de ce raccordement

(30) Priorität: 20.06.1978 CH 6724/78
(43) Veröffentlichungstag der Anmeldung: 23.01.1980
(73) Patentinhaber: LGZ LANDIS & GYR ZUG AG, CH-6301 Zug (CH)
(72) Erfinder: Schulze, Günter, CH-6003 Luzern (CH)
(74) Vertreter: Müller, Hans-Jürgen, Dipl.-Ing.

## Beschreibung

Die Erfindung bezieht sich auf eine Verbindung eines Leiterdrahtes mit einem Klemmenstück sowie auf ein Verfahren zur Herstellung solcher Verbindungen nach den Oberbegriffen der Patentansprüche 1 und 2.

Aus der AB-A-1 490 124 ist est bekannt, einen Leiterdraht runden Querschnittes in einer Bohrung eines Klemmenstückes durch einen Stauchvorgang im Durchmesser so zu erweitern, dass sich zwischen dem Leiterdraht und der Bohrungswand eine für den Stromübergang nötige Flächenpressung ergibt. In der Praxis hat es sich jedoch gezeigt, dass die Uebergangswiderstände sowie auch die mechanische Stabilität solcher Verbindungen beispielsweise für. den Anschluss von Stromspulen in Elektrizitätszählern nicht genügen.

Der Erfindung liegt die Aufgabe zugrunde, eine einfach herzustellende Verbindung zu Schaffen, die einer Lötverbindung gleichwertig ist.

Die Erfindung ist in den Patentansprüchen 1 und 2 gekennzeichnet.

Nachfolgend wird ein Ausführungsbeispiel der Erfindung anhand der Zeichnung näher erläutert.

Es zeigen:
Fig. 1 eine perspektivische Darstellung einer Verbindung und die
Fig. 2 bis 5 den Ablauf eines Stauchvorganges im Schnitt

In allen Figuren sind für die gleichen Teile die gleichen Bezugszeichen verwendet.

Ein Klemmenstück 1 weist eine durchgehende Bohrung 2 für die Aufnahme eines mit dem Klemmenstück 1 zu verbindenden Leiterdrahtes 3 auf. Dieser kann das Ende irgend eines elektrischen Leiters sein. Vorteilhafterweise die nachfolgend beschriebene Verbindungsart bei Elektrizitätszählern angewandt, um deren Stromspulen, bestehend aus einem Leiterdraht 3 rechteckigen Querschnittes, an das Klemmenstück 1 anzuschliessen. Bei anderen Querschnittsformen sind die Leiterenden wenigstens auf der der Verbindung dienenden Länge rechteckig zu formen, beispielsweise durch Quetschen.

In der Figur 1 hat die Bohrung 2 auf ihrer ganzen Länge den gleichen Durchmesser, während in den Schnittzeichnungen der Figuren 2 bis 5 die Bohrung 2 ausserhalb einer für die Verbindung mit dem Leiterstück beanspruchten Länge L (Figur 2) in eine Bohrung 4 grösseren Durchmessers übergeht. Die grössere Bohrung 4 dient für den Anschluss von einem oder mehreren Drähten, die mittels zweier Gewindelöcher 5 (Figur 2) im Klemmenstück 1 von nicht dargestellten Schauben festklemmbar sind, während in der kleineren Bohrung 2 in der fertigen Verbindung der Leiterdraht 3, entsprechend der Figur 1, harmonikaartig in der Form eines Leporellostapels gestaucht ist.

Ein Verfahren zur Herstellung einer solchen Verbindung wird nachfolgend beschrieben:
Der zu verbindende Leiterdraht 3 wird in die Bohrung 2 hineingesteckt und mit zwei Klemmbacken 6 ausserhalb des Klemmenstückes 1 gehalten. Die Eindringtiefe V des Leiterdrahtendes 7 in das Klemmenstück 1 richtet sich nach der gewünschten Paketdicke S (Figur 1 und 5) der fertigen Verbindung und ist durch Versuche festzulegen. Der Leiterdraht 3 soll vor dem nachfolgend beschriebenen Verquetschen auf der ganzen Länge seiner Eindringtiefe V in der Bohrung 2 mit etwas Spiel geführt sein. Wenn sich die Bohrung 2 zu einer grösseren Bohrung 4 erweitert (Figur 2 bis 5), dann ist das in die Bohrung 4 vordringende Leiterdrahtende 7 während des Quetschvorganges in einer Führungshülse 8 gleichen Innendurchmessers wie die Bohrung 2 zu führen, denn sonst würde das Leiterdrahtende 7 seitlich ausweichen. Ein durch die Führungshülse 8 in die Bohrung 2 eindringender Stempel 9 verquetscht das Leiterdrahtende 7 in dem von der Bohrung 2, den Klemmbacken 6 und der Stempeistirnseite 10 umgrenzten Raum. Dabei knickt der Leiterdraht 3 auf der Längsseite seines Rechteckquerschnittes mehrfach aus, wie dies in den Figuren 3 bis 5 dargestellt ist. Die Reibung zwischen dem Leiterdraht 3 und der Wand der Bohrung 2 beim harmonikaartigen Zusammendrücken führt zu einer örtlichen Reibverschweissung, deren Verbindungsqualität einer Lötverbindung gleichgesetzt werden kann.

Um das Klemmenstück 1 nach dem Quetschvorgang in einem nahezu zugspannungslosen Zustand zu haben,. ist es vorteilhaft, wenn die Aussenseiten des Klemmenstückes 1, wenigstens längs der die fertige Verbindung aufweisenden Bohrung 2, während des Stauchvorganges von Spannbacken 11 (Figur 2) umschlossen werden. Diese pressen das Klemmenstück 1 zusammen und wirken den beim Quetschvorgang entstehenden Querkräften entgegen, so dass im Klemmenstück 1 der fertigen Verbindung nur kleine innere Spannungen verbleiben. Dies ist zur Vermeidung von Spannungsrisskorrosion dann wichtig, wenn das Klemmenstück 1 aus Messing besteht und in eine Einbettung aus ammoniakhaltiger Pressmasse eingelegt wird.

Für die Verbindung können lackisolierte Leiterdrähte verwendet werden. Es hat sich als vorteilhaft erwiesen, wenn gleichzeitig mit dem Ablängen des Drahtes dessen Enden 7 an den Schmalseiten auf der Länge der Eindringtiefe V angeschnitten werden. Durch die entstehenden scharfen Kanten und das seitliche Wegschneiden der Isolierschicht des Leiterdrahtes entsteht eine gute Ausgangslage für ein Kalverschweissen beim Stauchen. Ferner kann durch das seitliche Anschneiden auch ein Leiterdraht 3 grösseren Querschnittes mit dem gleichen Klemmenstück 1 verbunden werden, wobei es sich gezeigt hat, dass sich die entstehende Querschnittverkleinerung in keiner Weise nachteilig auswirkt.

Die besten Verbindungen ergeben sich, wenn das Verhältnis von Breite zur Höhe des Rechteckquerschnittes längs der Eindringtiefe V des Leiterdrahtes 3 zwischen 5:1 und 2:1 liegt und wenn der Durchmesser der zugehörigen Bohrung 2 etwa 2 bis 10% grösser als die Diagonale des Rechteck-Querschnittes ist.

Die beschriebene Verbindungsart erlaubt sowohl die Verwendung von Leiterdraht aus Kupfer als auch aus Aluminium, und es entstehen sichere und in der Serienfertigung gleichmässige anfallende Verbindungen geringen elektrischen Widerstandes und hoher thermischer und mechanischer Stabilität.

## Patentansprüche

1. Verbindung eines Leiterdrahtes (3) mit einem Klemmenstück (1) in einer den Leiterdraht aufnehmenden, das Klemmenstück durchdringenden Bohrung (2), in der der Leiterdraht durch eine seinen Querschnitt ändernde Quetschung gehalten ist, dadurch gekennzeichnet, dass der im wesentlichen einen rechteckigen Querschnitt aufweisende Leiterdraht (3) in der Bohrung (2) runden Querschnittes harmonikaartig in der Form eines Leporello-Stapels gestaucht ist.

2. Verfahren zur Herstellung der Verbindung nach Patentanspruch 1, bei dem der in die Bohrung (2) gesteckte Leiterdraht (3) vort.Klemmbacken (6) ausserhalb des Klemmenstückes (1) gehalten und von einem von der anderen Seite der Bohrung eindringenden Stempel (9) gestaucht wird, dadurch gekennzeichnet, dass mit dem eindringenden Stempel (9) das Leiterdrahtende (7) in dem von der Bohrung (2), den Klemmbacken (6) und der Stempelstirnseite (10) umgrenzten Raum so verstaucht wird, dass die Reibung zwischen dem auf der Längsseite seines Rechteckquerschnittes mehrfach ausknickenden Leiterdraht (3) und der Wand der Bohrung (2l beim harmonikaartigen Zusammenstauchen zu einer Reibverschweissung führt.

3. Verfahren nach Patentanspruch 2, dadurch gekennzeichnet, dass die Aussenseiten des Klemmenstückes (1) wenigstens längs der die fertige Verbindung aufweisenden Bohrung (2) während des Stauchvorganges von Spannbacken (11) umschlossen werden.

4. Verfahren nach Patentanspruch 2, dadurch gekennzeichnet, dass bei der Verwendung eines Leiterdrahtes (3) rechteckigen Querschnittes gleichzeitig mit dem Ablängen des Drahtes dessen Enden an den Schmalseiten auf der Länge der Eindringtiefe (V) des Leiterdrahtendes (7) in das Klemmenstück (1) angeschnitten werden.

5. Verfahren nach einem der Patentansprüche 2 bis 4, dadurch gekennzeichnet, dass das vor dem Verstauchen in eine Bohrung (4) grösseren Durchmessers vordringende Leiterdrahtende (7) während des Quetschvorganges durch eine Führungshülse (8) gleichen Innendurchmessers wie die der Verbindung dienende Bohrung (2) geführt ist.

6. Verbindung nach Patentanspruch 1, gekennzeichnet durch die Verwendung in einem Elektrizitätszähler zum Anschliessen der Stromspulenenden (3) an je ein Klemmenstück (1).

7. Verbindung nach Patentanspruch 1, dadurch gekennzeichnet, dass der Leiterdraht (3) aus Kupfer oder Aluminium besteht.

8. Verbindung nach Patentanspruch 1, dadurch gekennzeichnet, dass das Verhältnis von Breite zur Höhe des Rechteck-Querschnittes länges der Eindringtiefe (V) des Leiterdrahtes (3) zwischen 5:1 und 2:1 liegt und dass der Durchmesser der zugehörigen Bohrung (2) etwa 2 bis 10% grösser als die Diagonale des Rechteck- Querschnittes ist.

## Claims

1. Connection of a conductor wire (3) to a terminal member (1) in a bore (2) which receives the conductor wire and which passes through the terminal member and in which the conductor wire is held by a squeeze action which changes its cross-section, characterised in that the conductor wire (3) which is of substantially rectangular cross-section is upset in a harmonica-like configuration in the form of a concertina-like stack in the bore (2) which is of round cross-section.

2. A method of making the connection according to Claim 1 wherein the conductor wire (3) which is fitted into the bore (2) is held outside of the terminal member (1) by clamp jaws (6) and is upset by'a punch member (9) which passes into the bore from the other end thereof, characterised in that the punch member (9) which penetrates into the bore upsets the end (7) of the conductor wire in the space defined by the bore (2), the clamp jaws (6) and the end face (10) of the punch member in such a a way that the friction between the conductor- wire (3) which forms a multiplicity of bends on the long side of its rectangular cross-section, and the wall of the bore (2), when the conductor wire is upset in the harmonica-like configuration, results in a friction weld.

3. A method according to Claim 2 characterised in that the outsides of the terminal member (1) are enclosed by gripping jaws (11) during the upsetting operation, at least along the bore (2) having the finished connection.

4. A method according to Claim 2 characterised in that, when using a conductor wire (3) of rectangular cross-section, at the same time as the wire is cut to length, cuts are formed in the ends of the wire at the narrow sides thereof at the length of the depth (V) of penetration of the end (7) of the conductor wire into the terminal member (1).

5. A method according to one of Claims 2 to 4 characterised in that the 'end (7) of the conductor wire which, before the upsetting step, advances into a bore (4) of larger diameter, is guided during the squeeze operation by a guide sleeve (8) having the same inside diameter as the bore (2) for making the connection.

6. A connection according to Claim 1 characterised by use in an electricity meter for connecting the current coil ends (3) to a respective terminal member (1 ).

7. A connection according to Claim 1, characterised in that the conductor wire (3) comprises copper or aluminium.

8. A connection according to Claim 1 characterised in that the ratio of the width to the height of the rectangular cross-section, along the depth (V) of penetration of the conductor wire (3), is between 5:1 and 2:1 and that the diameter of the associated bore (2) is from about 2 to 1096 greater than the diagonal line of the rectangular cross-section.

## Revendications

1. Raccordement d'un fil conducteur (3) avec une borne (1), ), dans un perçage (2) recevant le fil conducteur, qui traverse la borne et dans lequel le fil conducteur est retenu par une compression qui modifie sa section, caractérisé en ce que le fil conducteur (3), qui présente sensiblement une section rectangulaire est refoulé en accordéon, sous la forme d'un empilement en paravent, dans le perçage (2) à section circulaire.

2. Procédé pour la réalisation du raccordement suivant la revendication 1, dans lequel le fil conducteur (3) introduit dans le perçage (2) est tenu par des mâchoires de serrage (6) à l'extérieur de la borne (1) et est refoulé par un piston (9) qui pénètre par l'autre extrémité dù perçage, caractérisé en ce que l'extrémité (7) du fil conducteur est refoulée à l'aide du piston (9) pénétrant dans le volume délimité par le perçage (2), les mâchoires de serrage (6) et la face frontale (10) du piston, de telle manière que le frottement entre le fil conducteur (3) qui se plie plusieurs fois sur le grand côté de sa section rectangulaire et la paroi du perçage (2) conduise à un soudage par frottement au cours de la compression en accordéon.

3. Procédé suivant la revendication 2, caractérisé en ce que, pendant l'opération de refoulement, les côtés extérieurs de la borne (1) sont entourés par des mâchoires de serrage (11), au moins sur la longueur du perçage (2) qui comporte le raccordement terminé.

4. Procédé suivant la revendication 2, caractérisé en ce que, dans la cas de l'utilisation d'un fil conducteur (3) de section rectangulaire, on découpe les extrémités du fil sur les petits côtés, d'une longueur égale à la profondeur de pénétration (V) de l'extrémité (7) du fil conducteur dans la borne (1), simultanément avec la coupe à longueur du fil.

5. Procédé suivant l'une des revendications 2 à 4, caractérisé en ce que, pendant l'opération d'acrasement, l'extrémité (7) du fil conducteur pénétrant avant le refoulement dans un perçage (4) de plus grand diamètre, est guidé par un fourreau de guidage (8) de mëme diamètre intérieur que le perçage (2) servant pour le raccordement.

6. Raccordement suivant la revendication 1, caractérisé par l'utilisation dans un compteur d'électricité pour la connexion des extrémités (3) de la bobine ampère-métrique à une borne ( 1 ) respective.

7. Raccordement suivant la revendication 1, caractérisé en ce que le fil conducteur (3) est en cuivre ou en aluminium.

8. Raccordement suivant la revendication 1, caractérisé en ce que le rapport de la largeur à la hauteur de la section rectangulaire sur la longueur de la profondeur de pénétration (V) du fil conducteur (3) est compris entre 5:1 et 2:1 et en ce que le diamètre du perçage correspondant (2) est supérieur d'environ 2 à 10% à la diagonale de la section rectangulaire.
